# EUROPÄISCHE PATENTSCHRIFT

(11) **EP 0 828 976 B1**
(45) Veröffentlichungstag und Bekanntmachung des Hinweises auf die Patenterteilung: **28.07.1999**
(21) Anmeldenummer: 96914203.3
(22) Anmeldetag: 11.05.1996
(51) Int. Cl.: F24F 13/28, F24F 13/06

(54) **FILTERKASTEN**
FILTER BOX
CAISSON DE FILTRATION

(30) Priorität: 27.05.1995 DE 19519565
(43) Veröffentlichungstag der Anmeldung: 18.03.1998
(73) Patentinhaber: SCHAKO METALLWARENFABRIK FERDINAND SCHAD KG, 78600 Kolbingen (DE)
(72) Erfinder: MÜLLER, Gottfried, D-78600 Kolbingen (DE)
(74) Vertreter: Weiss, Peter, Dr. rer. nat.
(86) Internationale Anmeldenummer: EP9602035
(87) Internationale Veröffentlichungsnummer: WO9637738

(56) Entgegenhaltungen:
- EP-A- 0 291 783
- EP-A- 0 348 013
- EP-A- 0 435 000
- FR-A- 2 419 748

## Beschreibung

Die Erfindung betrifft einen Filterkasten mit einem Gehäuse, in dem sich eine Filterzelle mit einem Rahmen gegebenenfalls über ein Dichtungsprofil gegen Anschlagwinkel abstützt, wobei das Gehäuse einen Anschlußstutzen an ein Luftführungssystem aufweist, und in Eckbereichen des Gehäuses Eckwinkel in am Gehäuse festgelegte Taschen lösbar eingreifen, wobei ein Schraubenbolzen den Eckwinkel durchsetzt und gegen den Rahmen der Filterzelle andererseits des Dichtungsprofils drückt.

Derartige Filterkästen gibt es in vielfältiger Form und Ausführung. Sie finden vor allem in Krankenhäusern, auf Intensivstationen und in Operationsräumen, bei der Elektronik, in der Kerntechnik und in biologisch reinen Räumen Anwendung. Der Filterkasten dient dazu, jegliche Luftverunreinigung aus der in den entsprechenden Raum einzubringenden Luft auszufiltern.

Bei den bisher bekannten Filtern wird infolge von Schwierigkeiten bei der Befestigung der Filterzelle ein voluminöser Filterkasten verwendet, in dem eine relativ kleine Filterzelle sitzt. Dabei geht erheblicher Raum verloren.

Ferner ist die Wartung derartiger Filterkästen problematisch, da bei der Entnahme entweder das gesamte System abgestellt werden muß, oder aber während der Wartungsarbeiten verschmutzte Luft in den Reinraum gelangt. Dies ist unerwünscht.

Ein Filterkasten der o.g. Art ist aus der FR-A-2 419 748 bekannt. Dort drückt ein Schraubenbolzen direkt gegen den Rahmen der Filterzelle.

Der vorliegenden Erfindung liegt die Aufgabe zugrunde, diese Nachteile zu beseitigen und einen universell einsetzbaren und leicht handhabbaren Filterkasten zu schaffen.

Zur Lösung dieser Aufgabe führt, daß der Schraubenbolzen ggf. über einen Stützfuß auf eine Diagonalstrebe drückt, welche die Filterzelle überspannt, und mit der Diagonalstrebe ein Auslasseinsatz über ein Traversenkreuz verbunden ist.

Die Diagonalstrebe dient somit der Halterung des Auslaßeinsatzes, wobei die Diagonalstrebe in geringstmöglichem Umfang den Luftaustritt aus der Filterzelle stört.

Bevorzugt wird der Auslaßeinsatz an der Diagonalstrebe über ein Traversenkreuz befestigt, wie dies in der DE-OS 43 36 806.9 beschrieben ist. Auf diese Schrift und deren Merkmale im Zusammenhang mit dem Traversenkreuz wird im vorliegenden Fall besonders Bezug genommen. Hierdurch ist eine verdeckte Befestigung des Auslaßeinsatzes auf einfachstem Wege möglich. Durch das Traversenkreuz wird die entsprechende Auslaßplatte an mehreren Stellen festgelegt, so daß es möglich ist, die Auslaßplatte und den gesamten Auslaßeinsatz plan an dem Gehäuse des Filterkastens anzuordnen.

Durch den Eckwinkel ist die Befestigung der Filterzelle innerhalb des Filterkastens wesentlich er leichtert. Ferner können die Abmessungen der Filterzelle beinahe den Innenabmessungen des Filterkastens entsprechen, so daß kein Raum verloren geht. Es kann somit die größtmögliche Filterzelle bei einem relativ klein bemessenen Filterkasten eingesetzt werden.

Bevorzugt besteht der Eckwinkel aus jeweils zwei senkrecht zueinander verlaufenden waagerechten und senkrechten Streifen, wobei letztere in die Taschen eingeschoben werden, nachdem die Filterzelle in den Filterkasten eingesetzt worden ist und sich gegen die Anschlagwinkel abstützt. Die Eckwinkel untergreifen die Filterzelle im Bereich von deren Rahmen, so daß sie nicht in die Austrittsöffnung der Filterzelle hineinragen. Hierdurch wird der Luftaustritt nicht gestört.

In die waagerechten Streifen ist der Schraubenbolzen eingesetzt, der nun von unten her gegen den Rahmen der Filterzelle geschraubt werden kann. Zur Führung dieses Schraubenbolzens kann dem Eckwinkel eine Gewindehülse auf- oder ein Gewinde eingeformt sein.

Ein weiteres Merkmal der vorliegenden Erfindung bezieht sich auf eine Verbesserung bei der Wartung. Hierzu ist eine Absperrklappe in einem Anschlußstutzen vorgesehen, wobei diese Absperrklappe von außen bzw. von unterhalb der Filterzelle zu bedienen ist. Dabei ragt von der Absperrklappe eine Drehstange nach unten, wobei auf diese Drehstange ein Stellhebel aufgesetzt ist. Dieser Stellhebel ist von unten durch die Einschuböffnung des Gehäuses des Filterkastens zugänglich und kann von Hand verstellt werden. Durch diese Handverstellung ist es möglich, einen zur Wartung anstehenden Filterkasten luftseitig vollständig abzusperren, so daß keine Zuluft mehr durch die zu wartende Filterzelle kommt. Dementsprechend kann auch keine Verunreinigung des Reinraumes stattfinden. Ohne Schwierigkeiten können die Wartungsarbeiten, nämlich das Herausnehmen der Filterzelle und deren Reinigung, durchgeführt werden. Nach dem Einsetzen der gereinigten Filterzelle braucht die Absperrklappe dann nur noch von Hand wieder geöffnet zu werden, wobei sofort ihre Funktion in vollem Umfange gegeben ist. Dabei werden keine pneumatischen oder elektromotorischen Stellmotoren mit aufwendiger Verkabelung benötigt, ferner sind Inspektionsöffnungen oder dergleichen hinfällig. Dies wirkt sich bei der Herstellung des Filterkastens und insbesondere bei dessen Preis sehr günstig aus.

Ein weiterer Vorteil der vorliegenden Erfindung liegt darin, daß im gesamten Filterkasten keine Dichtmasse (Silikon) mehr verwendet wird. Dies gilt vor allem für den Zuluftbereich. Auch hierdurch wird die Herstellung des Filterkastens günstig beeinflusst.

Weitere Vorteile, Merkmale und Einzelheiten der Erfindung ergeben sich aus der nachfolgenden Beschreibung bevorzugter Ausführungbeispiele sowie anhand der Zeichnung; diese zeigt in
Figur 1 einen Querschnitt durch einen erfindungsgemäßen Filterkasten;
Figur 2 eine Seitenansicht des Filterkastens gemäß Fig. 1;
Figur 3 einen Querschnitt durch ein weiteres Ausführungsbeispiel eines Filterkastens;
Figur 4 eine teilweise dargestellte Seitenansicht des Filterkastens gemäß Fig. 3;
Figur 5 eine teilweise dargestellte Unteransicht des Filterkastens gemäß Fig. 3 ohne Auslaßeinsatz;
Figur 6 eine perspektivisch dargestellte Ansicht von Befestigungselementen in dem Filterkasten gemäß den Figuren 1 bis 4.

Ein erfindungsgemäßer Filterkasten R weist gemäß Figur 1 ein rechteckiges oder quadratisches Gehäuse 1 auf, wobei eine Dachplatte 2 mit Befestigungslaschen 3 zur Festlegung des gesamten Filterkastens R beispielsweise an einer Decke versehen ist.

An die Dachplatte 2 schließen allseits Seitenwände 4 an, die bevorzugt zusammen mit der Dachplatte 2 einstückig hergestellt und von dieser abgekantet sind. In diesem Fall brauchen nur die Eckbereiche der Seitenwände 4 miteinander verbunden zu werden.

Etwa mittig bildet jede Seitenwand 4 einen Falz 5 aus, in den ein Anschlagwinkel 6 eingeschoben und festgelegt ist.

Die Seitenwände 4 bilden zusammen eine Einschuböffnung 7, die von nach außen umgeschlagenen Randkanten 8 umlaufen wird. In diese Einschuböffnung 7 wird eine Filterzelle 9 eingesetzt, die sich mit einem querschnittlich U-förmigen Dichtungsprofil 10 gegen die Anschlagwinkel 6 abstützt. Hierbei bildet dieses Dichtungsprofil 10 zusammen mit den Anschlagwinkeln 6 eine Prüfrinne 11 aus, in die ein Röhrchen 12 einmündet. Mittels diesem Röhrchen 12 kann ein Dichtsitz der Filterzelle 9 an den Anschlagwinkeln 6 geprüft werden. Liegt das Dichtungsprofil 10 nicht dichtend an den Anschlagwinkeln 6 an, kann Luft in die Prüfrinne 11 gelangen und wird über das Röhrchen 12 auf die andere Seite der Filterzelle 9 geführt. Wird hier eine entsprechende Meßeinrichtung an das Röhrchen 12 angeschlossen, so kann ein derartiger Luftumweg festgestellt werden.

Im übrigen weist die Filterzelle 9 einen umlaufenden Holzrahmen 13 auf, auf dessen inneren Randkanten das Dichtungsprofil 10 aufliegt. Der Holzrahmen 13 umgrenzt das eigentliche Filtermaterial 14.

Der Festlegung der Filterzelle 9 dient eine Diagonalstrebe 15, welche in zwei sich diagonal gegenüberliegenden Eckbereichen auf den Holzrahmen 13 gedrückt wird. Dies geschieht mit Spezial-Eckwinkeln 16, wie sie in Figur 6 gezeigt sind. Jeder Eckwinkel 16 besteht aus zwei L-förmigen, etwa senkrecht zueinander verlaufenden Winkelteilen, wobei jeweils zwei waagerechte Streifen 17.1 und 17.2 sowie zwei senkrecht verlaufende Streifen 18.1 und 18.2 miteinander verbunden sind. In Gebrauchslage greifen die senkrecht verlaufenden Streifen 18.1 und 18.2 in Taschen 19.1 und 19.2 ein, die an den Innenflächen von benachbarten Seitenwänden 4 festliegen. Die Taschen 19 werden der Einfachheit halber durch jeweils ein Profil gebildet, von dem ein Streifen um beinahe 180° abgebogen ist. Hierdurch wird eine Einschuböffnung gebildet, in welche die senkrecht verlaufenden Streifen 18.1 und 18.2 des Eckwinkels 16 eingeschoben werden können.

Im Eckbereich wird der Eckwinkel 16 von einem Schraubenbolzen 20 durchdrungen, der einerseits einen Schraubenkopf 21 mit einer Sechskantöffnung 22 aufweist. Andererseits besitzt dieser Schraubenbolzen 20 einen Stützfuß 23, der in Gebrauchslage gegen die Diagonalstrebe 15 gedrückt wird. Hierzu dreht der Schraubenbolzen 20 bevorzugt in einer Gewindehülse 24, die mit dem Eckwinkel 16 verbunden ist. Möglich ist auch, daß dem Eckwinkel 16 selbst eine Bohrung mit einem Innengewinde eingeformt ist, so daß die Gewindehülse 24 als Kontermutter benutzt werden kann.

Die Diagonalstrebe dient der Festlegung eines Auslaßeinsatzes 25, wie er beispielsweise in der DE-OS 43 36 806.9 beschrieben ist. Hierbei weist der Auslaßeinsatz 25 ziffernblattartig angeordnete, nicht näher gezeigte Luftschlitze in einer Auslaßplatte 26 auf, wobei diesen Luftschlitzen Luftlenklamellen 27 zugeordnet sind. Die Luftlenklamellen 27 erstrecken sich zwischen Lagerplättchen 28 und Halteplättchen 29. Durch entsprechende Öffnungen in den Halteplättchen 29 ist ein Traversenkreuz 30 gesteckt, von dem etwa mittig ein Gewindebolzen 31 aufragt. Dieser Gewindebolzen 31 ist in die Diagonalstrebe 15 eingedreht, wodurch der gesamte Auslaßeinsatz 25 in der Einschuböffnung 7 festgelegt wird. Dabei schlägt die Auslaßplatte 26 an den Randkanten 8 an

Gemäß den Figuren 1 und 2 besitzt der Filterkasten R einen rechteckigen Anschlußstutzen 32 an ein nicht näher gezeigtes Luftführungssystem.

Bevorzugt ist jedoch in der Seitenwand 4.3 ein runder Anschlußstutzen 32.1 gemäß den Figuren 3 bis 5 vorgesehen, in dem sich eine Absperrklappe 33 befindet. Diese Absperrklappe 33 sitzt in zwei Drehbolzen 34.1 und 34.2, die jeweils drehbar in der Wand des Anschlußstutzens 32.1 festgelegt sind. An den Drehbolzen 34.2 schließt eine Drehstange 35 an, die in ein Winkelgehäuse 36 eingreift, welches der Seitenwand 4.3 etwas unterhalb der Filterzelle 9 aufgesetzt ist. In dem Winkelgehäuse 36 ragt von der Drehstange 35 ein Stellhebel 37 ab, der, wie insbesondere aus Figur 5 ersichtlich ist, durch die Einschuböffnung 7 zugänglich ist. Durch Drehen dieses Stellhebels 37 kann die Absperrklappe 33 geöffnet bzw. geschlossen werden. Dabei ist bevorzugt die Lage des Stellhebels 37 im Verhältnis zu der Filterzelle 9 bzw. dem Holzrahmen 13 so gewählt, daß der Holzrahmen normalerweise ein Verstellen des Stellhebels 37 verhindert. Zum Verstellen des Stellhebels 37 muß dieser etwas angehoben werden, damit er über eine obere Randkante des Holzrahmens 13 gleiten kann.

Das Winkelgehäuse 36 kann auch nach unten offen sein, wie dies in Figur 5 angedeutet ist. Auf diese Weise ist ein Schließen der Absperrklappe 33 möglich, bevor der Auslaßeinsatz 25 entfernt wird.

In Figur 4 ist angedeutet, daß die Absperrklappe 33 mit einer Gummilippendichtung 38 versehen ist, damit ein dichtes Verschließen des Anschlußstutzes 32.1 möglich wird.

Neben der Dichtsitzprüfeinrichtung durch das Röhrchen 12 kann noch ein Meßröhrchen zur Differenzdruckmessung angeordnet sein. Dieses Röhrchen durchsetzt, in der Zeichnung nicht gezeigt, einen Anschlagwinkel 6 und reicht nach unten über die Filterzelle 9 hinaus. Wird an dieses Röhrchen ein entsprechendes Meßgerät angeschlossen, so kann der Druck im Filterkasten vor der Filterzelle gemessen und mit dem Druck nach der Filterzelle verglichen werden.

## Patentansprüche

1. Filterkasten mit einem Gehäuse (1), in dem sich eine Filterzelle (9) mit einem Rahmen (13) gegebenenfalls über ein Dichtungsprofil (10) gegen Anschlagwinkel (6) abstützt, wobei das Gehäuse (1) einen Anschlußstutzen (32) an ein Luftführungssystem aufweist, und in Eckbereichen des Gehäuses (1) Eckwinkel (16) in am Gehäuse (1) festgelegte Taschen (19) lösbar eingreifen, wobei ein Schraubenbolzen (20) den Eckwinkel (16) durchsetzt und gegen den Rahmen (13) der Filterzelle (9) andererseits des Dichtungsprofils (10) drückt,
dadurch gekennzeichnet,
daß der Schraubenbolzen (20) gegebenenfalls über einen Stützfuß (23) auf eine Diagonalstrebe (15) drückt, welche die Filterzelle (9) überspannt, und mit der Diagonalstrebe (15) ein Auslaßeinsatz (25) über ein Traversenkreuz (30) verbunden ist.

2. Filterkasten nach Anspruch 1, dadurch gekennzeichnet, daß in den Anschlußstutzen (32.1) eine Absperrklappe (33) eingesetzt ist, deren Drehachse über eine Drehstange (35) mit einem Stellhebel (37) außerhalb des Anschlußstutzens (32.1) verbunden ist, wobei der Stellhebel (37) unterhalb der Filterzelle (9) in das Gehäuse (1) eingreift.

## Claims

1. Filter box having a housing (1), in which a filter element (9) with a frame (13) is supported against stop brackets (6), possibly via a sealing profile (10), the housing (1) having a connecting piece (32) communicating with an air circulation system, and corner brackets (16) detachably engaging in sockets (19), secured on the housing (1), in corner regions of the housing (1), a bolt (20) traversing the corner bracket (16) and pressing against the frame (13) of the filter element (9) on the other side of the sealing profile (10), characterised in that the bolt (20) presses on a diagonal strut (15), possibly via a supporting foot (23), said strut spanning the filter element (9), and an outlet insert (25) being connected to the diagonal strut (15) via a cross-piece member (30).

2. Filter box according to claim 1, characterised in that a closure flap (33) is inserted in the connecting piece (32.1), the rotatable spindle of which flap is connected, via a rotatable bar (35), to an adjusting lever (37) externally of the connecting piece (32.1), the adjusting lever (37) engaging in the housing (1) beneath the filter element (9).

## Revendications

1. Caisson de filtration avec un carter (1), dans lequel une cellule filtrante (9) équipée d'un cadre (13) prend appui, le cas échéant par l'intermédiaire d'un profilé d'étanchéité (10), contre une cornière de butée (6), le carter (1) présentant une tubulure de raccordement (32) pour le raccordement à un système de guidage d'air, et des cornières d'angle (16) s'engageant de façon désolidarisable dans des poches (19) fixées sur le carter (1), dans les zones d'angle du carter (1), un boulon fileté (20) traversant la cornière d'angle (16) et pressant contre le cadre (13) de la cellule filtrante (9), de l'autre côté du profilé d'étanchéité (10),
caractérisé en ce que
le boulon fileté (20) presse, le cas échéant par l'intermédiaire d'un pied d'appui (23), sur une entretoise diagonale (15) qui couvre la dimension de la cellule filtrante (9), et un insert d'échappement (25) est relié à l'entretoise diagonale (15), par l'intermédiaire d'une croix de traverse (30).

2. Caisson de filtration selon la revendication 1, caractérisé en ce que dans la tubulure de raccordement (32.1) est inséré un clapet d'isolement (33) dont l'axe de rotation est relié, par une barre de rotation (35), à un levier de réglage (37), à l'extérieur de l'ajutage de raccordement (32.1), le levier de réglage (37) s'engageant au-dessous de la cellule filtrante (9) dans le carter (1).
